# FASCICULE DE BREVET EUROPEEN

(11) **EP 0 208 345 B1**
(45) Date de publication et mention de la délivrance du brevet: **12.04.1989**
(21) Numéro de dépôt: 86200667.3
(22) Date de dépôt: 21.04.1986
(51) Int. Cl.: A44C 5/20

(54) **Fermoir pour bracelet métallique**
Verschluss für Metallarmbänder
Clasp for a metallic bracelet

(30) Priorité: 12.06.1985 CH 2482/85
(43) Date de publication de la demande: 14.01.1987
(73) Titulaire: GAY FRERES S.A., CH-1207 Genève (CH)
(72) Inventeur: Poli, Renato, CH-1219 Le Lignon/Genève (CH)
(74) Mandataire: Meylan, Robert Maurice

(56) Documents cités:
- CH-A- 252 851
- CH-A- 260 677
- CH-A- 272 045
- FR-A- 496 685
- FR-A- 848 997
- GB-A- 1 087 500

## Description

La présente invention a pour objet un fermoir pour bracelet métallique constitué d'éléments articulés entre eux, notamment un bracelet de montre, ce fermoir comprenant une première partie articulée à l'une des extrémités du bracelet sur laquelle est articulé un élément intermédiaire présentant une extrémité coudée en forme de crochet et destiné à s'engager derrière une barrette d'une deuxième partie articulée à l'autre extrémité du bracelet pour être rabattue en arrière sur la première partie en tirant la deuxième partie du fermoir vers la première partie et en amenant une partie de cette deuxième partie du fermoir en prise avec un profil de la première partie du fermoir.

On connaît un fermoir de ce type (LONGINES) dont les différentes parties sont constituées par des pièces découpées et fraisées de manière à permettre leur articulation entre-elles et aux extrémités du bracelet. La barrette de la deuxième partie du fermoir vient s'engager dans une rainure fraisée dans la première partie lorsque l'élément intermédiaire est rabattu sur la première partie. Cet élément intermédiaire venant se fixer à cran sur le bord transversal de la première partie du fermoir, sa partie coudée ne forme qu'un léger crochet qui ne retient que d'une manière peu sûre la deuxième partie du fermoir lors d'une ouverture accidentelle du fermoir. Ce fermoir exige un usinage coûteux et il ne peut être utilisé que pour une seule largeur de bracelet.

La présente invention a pour but de réaliser un fermoir sans fraisage, au moyen d'éléments susceptibles d'être obtenus par tronçonnage d'un profilé et permettant dès lors une adaptation à toute largeur de bracelet, respectivement toute largeur d'élément articulé d'un bracelet. Le fermoir doit en outre offrir une meilleure sécurité d'une part contre une ouverture accidentelle et d'autre part en cas d'ouverture accidentelle. Ces but sont atteints par les caractéristiques définies à la revendication 1.

Les deux parties du fermoir et l'élément intermédiaire peuvent être obtenus, à la largeur désirée, par tronçonnage d'une barre, respectivement d'un tube profilé. Les deux éléments formant respectivement la première et la deuxième parties sont assemblées au bracelet comme les éléments articulés formant le bracelet.

L'articulation de l'élément intermédiaire étant situé à une certaine distance de l'extrémité, la pression du poignet sur cette extrémité excentrée s'oppose à la rotation de l'élément intermédiaire et par conséquent à une ouverture accidentelle du fermoir.

L'autre extrémité de l'élément intermédiaire présente un crochet qui peut être relativement profond et dans lequel la barrette de la deuxième partie du fermoir est retenue de façon sûre en cas d'ouverture accidentelle du fermoir.

Le dessin annexé représente, à titre d'exemple, une forme d'exécution et des variantes de l'invention.
La figure 1 est une vue de profil du fermoir ouvert.
La figure 2 est une vue du profil du fermoir dans une position intermédiaire entre la position ouverte et la position fermée.
La figure 3 est une vue de profil du fermoir en po- sisiton fermée, l'un des éléments de la première et de la seconde partie du fermoir ayant été enlevé pour permettre de voir complètement l'élément intermédiaire.
La figure 4 est une vue analogue à la figure 3, montrant une variante d'exécution de l'élément intermédiaire.
La figure 5 représente une seconde variante de l'élément intermédiaire.
La figure 6 est une vue en plan, de dessus, du fermoir ouvert.
La fiture 7 est une vue en plan du fermoir fermé avec une partie du bracelet.
La figure 8 est une variante de la figure 7 dans laquelle les éléments latéraux du bracelet et par conséquent les éléments intégrés des deux parties du fermoir sont relativement très étroits par rapport aux éléments centraux, respectivement à l'élément intermédiaire du fermoir.

Le fermoir est constitué de deux parties 1 et 2 (6) reliables respectivement aux deux extrémités d'un bracelet 3 (figure 7) constitué de trois rangées d'éléments métalliques articulés entre eux au moyen de goupilles ou d'axes de manière connue, et d'un élément intermédiaire 4. La partie 1 est constituée de deux segments 5 et 6 profilés identiques, espacé l'un de l'autre et relié entre-eux par trois goupilles ou axes 7, 8, 9 (figure 1). Sur l'axe 9 est articulé un élément 10 qui relie le fermoir au bracelet 3 et qui peut être considéré soit comme un élément du fermoir soit comme un élément du bracelet. Sur la goupille 7 est articulé l'élément intermédiaire 4 représenté en position ouverte du fermoir à la figure 6.

La partie 2 du fermoir est constitué de deux éléments profilés 11 et 12 espacés l'un de l'autre et reliés entre-eux par deux goupilles 13 et 14, la goupille 13 formant une barrette. Sur la goupille 14 est articulé un élément 15 identique à l'élément 10 et servant également à la liaison de la partie 2 du fermoir au bracelet. Le fermoir en position fermée est intégré au bracelet et représenté à la figure 7.

La forme des profilés des éléments 5 et 6, respectivement 11 et 12 est visibles aux figures 1 à 3. Les éléments 5 et 6 de la partie 1 présentent, entre les goupilles 7 et 8, une gorge arrondie 16 ouverte vers le haut, tandis que les éléments 11 et 12 présentent une gorge analogue 17 mais ouverte vers le bas. Ces gorges 16 et 17 définissent avec les extrémités des éléments en regard des profils conjugés tels que lorsque les extrémités des parties 1 et 2 sont superposées (figure 3), ces profils conjugés s'interpénètrent et s'épousent parfaitement de telle manière que l'assemblage obtenu a la même épaisseur que chacune des parties 1 et 2.

L'élément intermédiaire 4 se présente sous la forme d'un segment de profilé tubulaire plat, c'est-à-dire présentant un profil intérieur oblong 18. L'épaisseur totale de ce profilé est égale à l'épaisseur des éléments 6 et 12. La largeur du profil intérieur 18 est sensiblement égale au diamètre de la goupille 8. L'élément 4 est muni d'une fente transversale 19 dont la largeur est légèrement supérieure au diamètre de la barrette 13 de manière à permettre le passage aisé de cette barrette à travers cette fente. La fente 19 située à une certaine distance de l'extrémité droite de l'élément 4, définit en outre un crochet 20. Le profilé 4 présente en outre un profilé auxiliaire en U soudé au profil 4 et formant un passage pour la goupille 7 autour de laquelle est articulé l'élément 4.

La fermeture du fermoir s'opère de la manière suivante: la barrette 13 de la partie 2 est engagée dans l'élément intermédiaire 4 à travers la fente 19 et pénètre au fond du crochet 20 dans laquel il est retenu avec une sécurité relativement grande. L'élément intermédiaire 4 est ensuite soulevé par son extrémité droite (figure 2), ce qui à pour effet de faire glisser la barrette 13 dans le profil 18 en direction de la partie 1 du fermoir jusqu'à ce que l'extrémité de la partie 2 vienne buté avec l'extrémité de la partie 1. En poursuivant la rotation de l'élément 4 on fait passer l'extrémité profilée de la partie 2 au dessus de l'extrémité de profil conjugué de la partie 1 de telle sorte que ces deux parties de profils conjugués viennent s'emboîter comme représenté à la figure 3. L'extrémité du crochet 20 vient finalement buter contre la goupille 8 mais peut toutefois la dépasser en se déformant élastiquement par une légère pression sur l'élément 4. Cet élément 4 vient en outre s'appuyer par sa partie droite sur les goupilles 8 et 13 de manière à épouser finalement le profil des autres éléments du fermoir et du bracelet.

Comme on peut le constater à la figure 7, le fermoir fermé est parfaitement intégré au bracelet et il peut être réalisé de telle sorte qu'il est difficile de distinguer ces éléments des éléments constituant le bracelet.

Il ressort clairement de la figure 3 que les parties 1 et 2 du fermoir sont directement accrochées l'une à l'autre. L'élément intermédiaire 4 ne supporte pas d'effort de traction mais empêche simplement les parties de profil conjuguées de se séparer l'une de l'autre transversalement.

Ce fermoir présente en outre une grande sécurité contre une ouverture accidentelle. En effet, l'extrémité 22 de l'élément intermédiaire 4 est située à un certaine distance de l'axe de pivotement de cet élément 4. En cas de décrochement accidentel du crochet 20 de la barrette 8 et de soulèvement de l'élément 4, son extrémité 22 vient en effet buter contre le poignet du porteur et il faut un effort particulier pour vaincre cette résistance. Si malgré tout l'élément 4 parvient à basculer de plus de 90_{°} pour retomber dans la position représentée à la figure 1, la barrette 13 est encore bien retenue au fond du crochet 20. Malgré sa simplicité ce fermoir est donc d'une grande sécurité.

La figure 4 représente une variante d'exécution du profilé constituant l'élément intermédiaire 4. Dans cette variante 4' le passage pour la goupille d'articulation 7 est formée par une partie repliée 23 du bord de la fente 19.

Une troisième forme d'exécution de l'élément intermédiaire est représentée à la figure 5. Cet élément 4" est constitué ici d'un segment de profilé plus massif que dans les exécutions précédentes. Le passage pour la goupille 7 est formé ici par deux gorges en arc de cercle 24 et 25 formant un cercle partiel. La gorge 19 présente en outre des faces inclinées facilitant l'introduction de la barrette 13 tout en ayant une ouverture de fente aussi faible que possible, ce qui augmente encore la sécurité. L'extrémité du fermoir proche de la fente présente en outre une rainure 26 facilitant la préhension de l'élément 4" par le bout du doigt ou par l'ongle.

Les éléments du fermoir étant constitués d'éléments profilés sans fraisage, ils peuvent être obtenus simplement par tronçonnage d'une barre profilée. Il est donc possible d'obtenir facilement des éléments de largeur quelconque, ce qui permet de satisfaire n'importe qu'elle demande. La figure 8 illustre un autre exemple de bracelet métallique constitué d'éléments centraux 26 relativement très larges et d'éléments latéraux 27 et 28 relativement très étroits.

Le fermoir correspondant est constitué d'un élément intermédiaire 4 de même largeur que les éléments 26, tandis que les éléments 5, 6, 11 et 12 du fermoir sont constitués d'éléments de même largeur que les éléments 27 et 28.

## Revendications

1. Fermoir pour bracelet métallique (3) constitué d'éléments articulés entre-eux, comprenant une première partie (1) articulée à l'une des extrémités du bracelet (3) et sur laquelle est articulé un élément intermédiaire (4) présentant une extrémité coudée en forme de crochet (20) et destiné à s'engager derrière une barrette (13) d'une seconde partie (2) articulée à l'autre extrémité du bracelet pour être rabattu en arrière sur la première partie en tirant la seconde partie du fermoir vers la première partie et en amenant une partie de cette seconde partie du fermoir en prise avec un profil de la première partie du fermoir, caractérisé par le fait que le fermoir est entièrement constitué de segments de profilés, les dites première et seconde parties étant constituées chacunes de deux segments de profilés (5, 6, respectivement 11, 12) reliés aux éléments du bracelet (3) par des goupilles (9, 14), les deux segments (5, 6) de la première partie étant en outre reliés par une barrette intermédiaire (8) et d'une barrette d'extrémité (7) et les deux segments (11, 12) de la seconde partie du fermoir étant reliés par une barrette d'extrémité (13), par le fait que l'élément intermédiaire (4) est constitué par un segment de profilé tubulaire de type plat présentant d'une part une partie (21; 23; 24, 25) par laquelle il est articulé sur la barrette d'extrémité (7) de la première partie du fermoir en un point situé à une certaine distance de l'une des extrémités (22) du profil plat et d'autre part une fente (19) de largeur au moins égale au diamètre de la barrette d'extrémité (13) de la seconde partie du fermoir, située à une certaine distance de l'autre extrémité de l'intérieur du profil tubulaire plat, de manière à former un crochet (20) et destinée à l'engagement de ladite barrette (13) dans le profilé (18), et par le fait que les extrémités en regard des deux parties du fermoir présentent des profils conjugués (16, 17) de telle manière que ces extrémités s'emboîtent l'une dans l'autre par leurs profils conjugués lorsqu'elles sont superposées lors du rabattement de l'élément intermédiaire (4) sur la première partie du fermoir.

2. Fermoir selon la revendication 1, caractérisé par le fait la profondeur desdits profils conjugués (16, 17) des extrémités des deux parties du fermoir est telle que l'épaisseur totale des deux parties superposées est égale à l'épaisseur de l'une ou l'autre des parties, ces épaisseurs étant égales.

3. Fermoir selon la revendication 1 ou 2, caractérisé par le fait que l'extrémité de l'élément intermédiaire (4") est muni d'un profil (26) destiné à faciliter son actionnement par le bout du doigt ou l'ongle.

## Patentansprüche

1. Verschluss für ein metallisches Armband (3), bestehend aus gelenkig miteinander verbundenen Elementen, mit einem ersten Teil (1), welches an einem der Enden des Armbands (3) angelenkt und mit dem ein Zwischenelement (4) gelenkig verbunden ist, dass ein gebogenes Ende in Form eines Hakens (20) aufweist und dazu bestimmt ist, hinter einen Steg (13) eines zweiten, am anderen Ende des Armbands angelenkten Teils (2) zu greifen, um rückwärts auf das erste Teil umgeklappt zu werden, wobei das zweite Teil des Verschlusses in Richtung auf das erste Teil gezogen und ein Abschnitt dieses zweiten Teils des Verschlusses mit einem Profil des ersten Teils des Verschlusses in Eingriff gebracht wird, dadurch gekennzeichnet, dass der Verschluss vollständig aus Segmenten eines Profilmaterials besteht, dass die erwähnten ersten und zweiten Teile jedes aus zwei Segmenten des Profilmaterials (5, 6 bzw. 11, 12) bestehen, welche mit den Elementen des Armbands (3) durch Stifte (9, 14) verbunden sind, dass die zwei Segmente (5, 6) des ersten Teils ausserdem durch einen Zwischensteg (8) und einen endseitigen Steg (7) miteinander verbunden sind und die beiden Segmente (11, 12) des zweiten Teils des Verschlusses durch einen endseitigen Steg (13) miteinander verbunden sind, dass das Zwischenelement (4) aus einem Segment eines rohrförmigen Flachprofils besteht, das einerseits einen Abschnitt (21; 23; 24, 25) hat, mit welchem es am endseitigen Steg (7) des ersten Teils des Verschlusses an einem Punkt angelenkt ist, der sich in einem bestimmten Abstand vom einen der Enden (22) des Flachprofils befindet, und andererseits einen Spalt (19) aufweist, dessen Breite wenigstens gleich dem Durchmesser des endseitigen Stegs (13) des zweiten Teils des Verschlusses ist und welcher in einem bestimmten Abstand vom anderen Ende des Innern des rohrförmigen Flachprofils liegt, derart, dass ein Haken (20) gebildet wird und der erwähnte Steg (13) in das rohrförmige Flachprofil (18) eingreifen kann, und dass die gegenüberliegenden Enden der beiden Teile des Verschlusses zueinander passende Profile (16, 17) derart haben, dass sich diese beiden Enden mit ihren zueinander passenden Profilen ineinander schieben, wenn sie beim Zurückklappen des Zwischenelements (4) auf das erste Teil des Verschlusses übereinandergelegt werden.

2. Verschluss nach Anspruch 1, dadurch gekennzeichnet, dass die Tiefe der erwähnten konjugierten Profile (16, 17) der Enden der beiden Teile des Verschlusses derart gewählt ist, dass die Gesamtdicke der beiden übereinanderliegenden Teile gleich der Dicke des einen oder des anderen der Teile ist, wobei diese Dicken gleich sind.

3. Verschluss nach Anspruch 1 oder 2, dadurch gekennzeichnet, dass das Ende des Zwischenelements (4") mit einem Profil (26) versehen ist, welches seine Betätigung mit der Fingerspitze oder dem Fingernagel erleichtert.

## Claims

1. Clasp for a metal bracelet (3) consisting of members pivoted together, said clasp comprising a first part (1) which is pivoted to one end of the bracelet (3) and on which is pivoted an intermediate member (4) having an end bent into the shape of a hook (20) and intended to engage behind a bar (13) of a second part (2) pivoted to the other end of the bracelet and to be folded back over the first part by pulling the second part of the clasp towards the first part and bringing a portion of said second part of the clasp into engagement with a profile of the first part of the clasp, characterized by the fact that the clasp is entirely composed of segments of sectional bars, said first and second parts each being composed of two sectional bar segments (5, 6 and 11, 12 respectively) connected to the members of the bracelet (3) by pins (9, 14), the two segments (5, 6) of the first part being in addition connected by an intermediate bar (8) and an end bar (7), and the two segments (11, 12) of the second part of the clasp being connected by an end bar (13), by the fact that the intermediate member (4) is composed of a segment of a tubular section of the flat type having on the one hand a part (21; 23; 24, 25) by which it is pivoted on the end bar (7) of the first part of the clasp at a point situated at a certain distance from one end (22) of the flat profile, and on the other hand a slot (19) whose width is at least equal to the diameter of the end bar (13) of the second part of the clasp and which is situated at a certain distance from the other end of the interior of the flat tubular profile, in such a manner as to form a hook (20), said slot being intended for the engagement of said bar (13) in the profile (18), and by the fact that the facing ends of the two parts of the clasp have paired profiles (16, 17) in such a manner that said ends interengage through their paired profiles when they are superimposed on the folding back of the intermediate member (4) over the first part of the clasp.

2. Clasp according to Claim 1, characterized by the fact that the depth of said paired profiles (16, 17) of the ends of the two parts of the clasp is such that the total thickness of the two superimposed parts is equal to the thickness of one or the other of the parts, these thicknesses being equal.

3. Clasp according to Claim 1 or 2, characterized by the fact that the end of the intermediate member (4") is provided with a profile (26) intended to facilitate its operatioin by a fingertip or fingernail.
